# EUROPÄISCHE PATENTSCHRIFT

(11) **EP 1 099 784 B1**
(45) Veröffentlichungstag und Bekanntmachung des Hinweises auf die Patenterteilung: **11.11.2009**
(21) Anmeldenummer: 00810756.7
(22) Anmeldetag: 24.08.2000
(51) Int. Cl.: D03D 47/34, D03D 47/38

(54) **Webmaschine mit einem Eintragungssystem für eine Mehrzahl von in der Regel unterschiedlicher Schussfäden**
Weaving machine with a device for inserting a plurality of generally different weft threads
Métier à tisser avec système d'insertion pour une pluralité de fils de trame en règle générale différents

(30) Priorität: 23.09.1999 EP 99810853
(43) Veröffentlichungstag der Anmeldung: 16.05.2001
(73) Patentinhaber: ITEMA (Switzerland) Ltd., 8620 Wetzikon (CH)
(72) Erfinder: Meier, Karl, 8630 Rüti (CH); Markward, Dietmar, 8630 Rüti (CH)
(74) Vertreter: Faggioni, Carlo Maria

(56) Entgegenhaltungen:
- EP-A- 0 357 975
- EP-A- 0 461 524
- EP-A- 0 796 936
- EP-A- 0 816 545
- GB-A- 2 177 725

## Beschreibung

Die Erfindung betrifft eine Webmaschine mit einem Eintragungssystem für eine Mehrzahl von in der Regel unterschiedlichen Schussfäden gemäss dem Oberbegriff des Anspruches 1 (EP-A-0 461 524).

Zum Eintragen einer Mehrzahl von Schussfäden sind Systeme bekannt, die für jeden Schussfaden mindestens einen Fadenvorrat, einen Fadenspeicher mit auf der Fadenabzugsseite integrierter Bremse z.B. in Form eines Bürstenringes, einen Fadenwächter, eine Fadenbremse, und einen Fadenvorleger als Teil eines Farbwählers sowie einen Greifer umfassen. Die Schussfäden verlaufen vom Fadenvorrat über den Fadenspeicher, den Fadenwächter, die Fadenbremse und dem Fadenvorleger entweder in das Gewebe, in welchem der Schussfaden eingebunden ist oder in eine Fadenklemme, in welche der Schussfaden gehalten ist. Zum Eintragen eines Schussfadens wird dieser durch den Fadenvorleger in die Laufbahn des Greifers verlagert und vom Greifer aufgenommen. Der eingebundene Schussfaden wird abgeschnitten und in das geöffnete Webfach eingetragen. Der geklemmte Schussfaden wird eingetragen und angeschlagen sowie nach der Klemmstelle abgeschnitten.

Als nachteilig erweist sich bei diesem Eintragungssystem, dass für jeden Schussfaden ein Fadenwächter und mindestens eine Fadenbremse vorgesehen ist, in welche der eingezogene Schussfaden stets verbleibt. Durch den Abrieb wird die Fadenbremse verschmutzt, so dass die Fadenbremse periodisch gereinigt werden muss, um Fadenbrüche zu vermeiden.

Der Erfindung, liegt die Aufgabe zugrunde eine Webmaschine mit einem vereinfachten und betriebssicheren Eintragungssystem zu schaffen.

Diese Aufgabe wird erfindungsgemäss durch die kennzeichnenden Merkmale des Anspruches 1 gelöst.

Bei dem Eintragungssystem mit einem Fadenvorrat, einem Fadenspeicher, einem Farbwähler und einem Greifer verlaufen die Schussfäden ausgehend vom Fadenvorrat über den Fadenspeicher und den Fadenvorleger des Farbwählers in das Gewebe. Hierbei wird auf die sonst übliche Fadenführung zwischen Fadenspeicher und Farbwähler verzichtet, so dass lediglich eine durch den Fadenvorleger gebildete Reibstelle vorhanden ist. Der Farbwähler legt mittels eines Fadenvorleger jeweils einen Schussfaden dem Greifer vor, welcher den Schussfaden übernimmt und in das offene Webfach einträgt. Es wird lediglich eine Fadenbremse vorgesehen, um den jeweils vorgelegten Schussfaden zu bremsen. Weil jeder Schussfaden in die Fadenbremse hineingezogen wird, reinigt sich die Fadenbremse selbst.

Nachfolgend wird die Erfindung anhand der beiliegenden Zeichnungen erläutert, welche Ausführungen in schematischer Darstellung sind.

Es zeigen:
- Fig. 1: Eine erste Ausführung eines Eintragungssystem;
- Fig.2: das Eintragungssystem nach Fig.1 während der Eintragung;
- Fig.3: eine zweite Ausführung der erfindungsgemässen Eintragungssystem;
- Fig.4: eine dritte Ausführung der Eintragungssystem;
- Fig.5: eine vierte Ausführung der Eintragungssystem während der Eintragung und
- Fig.6: eine modifizierte Ausführung einer Fadenbremse.

Die Ausführungsbeispiele nach den Figuren 1, 4 und 5, welche nicht unter den Schutzumfang der Ansprüche fallen, erleichtern jedoch das Verständnis der beanspruchten Erfindung.

Es wird auf die Figuren 1 und 2 Bezug genommen. Die Figuren zeigen eine Ausführung eines Eintragungssystems mit dem z.B. vier Schussfäden mit z.B. unterschiedlicher Farbe bzw. Dicke und/oder Struktur eingetragen werden. Das Eintragungssystem enthält für jeden Schussfaden 1 eine Vorratsspule 2, einen Fadenspeicher 3 mit auf der Fadenabzugsseite integrierter Bremse z.B. in Form eines Bürstenringes und einen Farbwähler 4 mit vier Fadenvorleger 5 sowie für alle vier Schussfäden gemeinsam Führungsorgane 6 zur Beruhigung des vorgelegten Schussfadens, die im Wirkungsbereich der Fadenvorleger 5 angeordnet sind als auch eine Fadenbremse 7, einen Sensor 8, mit welchem die Fadenzugkraft gemessen und der einzutragenden Schussfaden überwacht wird und einen Fadenwächter 9 zum Feststellen eines unbeabsichtigten Doppelschusses, die in Laufrichtung des Fadens dem Farbwähler 4 nachgeordnet sind und einen Greifer 10. Die Vorratsspulen 2, die Fadenspeicher 3 und der Farbwähler 4 sind in bekannter Weise an der Webmaschine angeordnet. Die Führungsorgane 6, die Fadenbremse 7, der Sensor 8 und der Fadenwächter 9 sind an einem Führungsteil 11 für den Greifer angeordnet. Die Führungsorgane 6 sind als Stifte ausgebildet. Die Fadenvorleger 5, die Fadenbremse 7, der Sensor 8 und der Fadenwächter 9 sind mit einer Steuereinrichtung (nicht dargestellt) der Webmaschine signalübertragend verbunden, um die Eintragung zu steuern.

Zu Beginn der Eintragung sind die Schussfäden 1 in einer Haltestellung (Fig.1), wobei diese ausgehend vom Fadenspeicher 3 über den Fadenvorleger 4 in das Gewebe 11A verlaufen und ausserhalb der Laufbahn des Greifers gehalten sind. Zum Eintragen wird aufgrund eines Steuerbefehls der entsprechende Fadenvorleger 4 den in das Webfach einzutragenden Schussfaden aus der Haltestellung in eine Übergabestellung verlagern. In dieser Übergabestellung kreuzt der Schussfaden 1 die Laufbahn des Greifers. Gleichzeitig wird der Schussfaden an die Führungsorgane 6 angelegt, um den Schussfaden zu beruhigen. Während der Bewegung in das durch die Kettfäden 12 gebildete Webfach 14 nimmt der Greifer mit seiner Fadenklemme 15 den vorgelegten Schussfaden auf. Hierbei wird der im Gewebe abgebundene Schussfaden in den Klemmspalt der Fadenklemme eingeführt, so dass der Schussfaden in der Fadenklemme gehalten wird (Fig.2). Im weiteren Verlauf der Bewegung des Greifers wird einerseits mittels des Fadenwächters 9 der Schussfaden abgetastet und andererseits der Schussfaden in den Bremsspalt der Fadenbremse 7 hineingezogen. Anschliessend wird der Schussfaden im Bereich des Geweberandes mittels einer Schneidvorrichtung geschnitten. Schliesslich wird der Schussfaden mit dem Sensor 8 in Kontakt gebracht, um den Verlauf der Fadenzugkraft während der Eintragung des Schussfadens zu messen und gegebenenfalls im gleichen oder einem nachfolgenden Eintragszyklus bedarfsweise zu verändern und den Schussfaden zu überwachen, um beispielsweise einen Fadenbruch festzustellen und um ein Webmaschinenstoppsignal abzugeben.

Die in Fig.3 gezeigte Ausführung unterscheidet sich von der Ausführung nach Fig.1 dadurch, dass neben der ersten Fadenbremse 7 eine zweite Fadenbremse 21 vorgesehen ist, um z.B. die Bremswirkung zu erhöhen und/oder um die Bremskraft auf einen längeren Fadenabschnitt zu verteilen. Diese Fadenbremse ist mit Führungsbügel 22 versehen, um den vorzulegenden Schussfaden sicher in die Fadenbremse 21 einzuführen.

Die Fig.4 zeigt eine dritte Ausführung eines Eintragungssystems. Diese Ausführung unterscheidet sich von nach Fig. 1 und 2 dadurch, dass die Fadenbremse 7 an der Weblade angeordnet ist. Der Vorteil dieser Lösung besteht darin, dass die Wirkung der Fadenbremse bis zum Zeitpunkt des Blattanschlages aufrechterhalten wird.

Die Fig.5 zeigt eine Ausführung mit einer Umschlingungsreibungsbremse. Diese Fadenbremse 25 wird aus zwei Bremsstiften 26 und dem jeweiligen Fadenvorleger 5 gebildet, welcher einen ausgewählten Schussfaden vorlegt. Diese Ausführung stellt die einfachste Lösung dar, mit welcher neben der Vorlagefunktion auch die Bremsfunktion ausführbar ist. Dabei wird die Grösse der Umschlingung und somit die Bremswirkung über das Mass des Tiefganges des Fadenvorlegers in Relation zu den Bremsstiften steuerbar.

Die Fig.6 zeigt eine modifizierte Ausführung der Fadenbremse nach Fig.5. Die Fadenbremse 27 enthält zwei ortsfeste Bügel 28, die im Abstand zueinander am Führungsteil 11 für den Greifer montiert sind und einen linear beweglichen Bügel 29, der mit einem Stellmotor 30 verbunden und relativ zu den ortsfesten Bügeln 28 verstellbar ist. Es versteht sich von selbst, dass auch mehrere sowohl feststehende, als auch bewegliche Bügel vorgesehen werden können, mit z.B. dem Verteil eines verringerten Hubes.

Bei den vorstehend beschriebenen Ausführungen können generell unterschiedliche Ausführungsformen von Fadenbremsen, z.B. solche mit automatischer Einstellung der Bremskraft oder mit einer Bremskraftregelung angewendet werden, die elektrisch, pneumatisch oder in sonstiger geeigneter Form betrieben werden.

Die Webmaschine enthält ein Eintragungssystem für eine Mehrzahl von in der Regel unterschiedlichen Schussfäden, welches für jeden Schussfaden einen Fadenvorrat 2, einen Fadenspeicher 3 und einen Farbwähler 4 zum wahlweisen Vorlegen der Schussfäden sowie einen Greifer 10 zum Eintragen des vorgelegten Schussfadens umfasst. Es ist mindestens eine für sämtliche Schussfäden gemeinsame Fadenbremse 7 vorgesehen, um den jeweils vorgelegten Schussfaden 1 während der Eintragung bedarfsweise zu bremsen.

Neben dem einfachen mechanischen Aufbau wird die einfache Handhabung und Steuerung als Vorteil angesehen.

## Patentansprüche

1. Webmaschine mit einem Eintragungssystem für eine Mehrzahl von unterschiedlicher Schussfäden, welches für jeden Schussfaden (1) einen Fadenvorrat (2), einen Fadenspeicher (3) und einen Farbwähler (4) zum wahlweisen Vorlegen der Schussfäden sowie einen Greifer (10) zum Eintragen des vorgelegten Schussfadens enthält, **gekennzeichnet durch** eine erste für sämtliche Schussfäden (1) gemeinsame Fadenbremse (7;25;27), um den jeweils vorgelegten Schussfaden während der Eintragung zu bremsen, und eine zweite Fadenbremse (21), um eine höhere Bremswirkung zu erzielen und/oder um die Bremskraft auf einen längeren Fadenabschnitt zu verteilen.

2. Webmaschine nach einem der vorangehenden Ansprüche, **dadurch gekennzeichnet, dass** die erste Fadenbremse (7;25;27) an einem für den Greifer (10) vorgesehenen Führungsteil (11) angeordnet ist.

3. Webmaschine nach einem der vorangehenden Ansprüche, **dadurch gekennzeichnet, dass** die erste Fadenbremse zwischen Fadenspeicher und Farbwähler angeordnet ist.

4. Webmaschine nach einem der vorangehenden Ansprüche, **dadurch gekennzeichnet, dass** die erste Fadenbremse (7) am Riet (24) angeordnet ist.

5. Webmaschine nach einem der vorangehenden Ansprüche, **gekennzeichnet durch** Führungsorgane (6) für den vorgelegten Schussfaden.

6. Webmaschine nach einem der vorangehenden Ansprüche, **gekennzeichnet durch** Führungsbügel (22) für die Fadenbremse, um den vorzulegenden Schussfaden zu führen.

7. Webmaschine nach einem der vorangehenden Ansprüche, **gekennzeichnet durch** einen Sensor (8) zum Überwachen und/oder zum Messen der Fadenzugkraft des einzutragenden Schussfadens, der an einem stationären Webmaschinenteil angeordnet ist.

8. Webmaschine nach Anspruch 7, wobei der Sensor (8) zum Überwachen und/oder zum Messen der Fadenzugkraft des einzutragenden Schussfadens an einem für den Greifer (10) vorgesehenen Führungsteil (22) angeordnet ist.

9. Webmaschine nach einem der vorangehenden Ansprüche, **gekennzeichnet durch** einen weiteren Fadenwächter (9) zum Feststellen eines unbeabsichtigten Doppelschusses.

10. Webmaschine nach Anspruch 1, **dadurch gekennzeichnet, dass** die erste Fadenbremse eine Umschlingungsbremse ist, die aus zwei ortsfesten Bremsorganen (26) und dem jeweils einen Schussfaden vorliegenden Fadenvorleger (5) gebildet ist, wobei die Bremswirkung durch die Grösse der Bewegung des Fadenvorlegers bestimmbar ist.

## Claims

1. A weaving machine having an insertion system for a plurality of different weft threads, which includes for each weft thread (1) a thread supply (2), a thread store (3) and a color selector (4) for the selective serving of the weft threads as well as a rapier (10) for inserting the served weft thread, **characterized by** a first common thread brake (7; 25; 27) for all weft threads (1) in order to brake the respective served weft thread during the insertion and by a second thread brake (21) in order to achieve an increased braking action and/or to distribute the braking force over a longer thread section.

2. A weaving machine in accordance with one of the preceding claims, **characterized in that** the first thread brake (7; 25; 27) is arranged at a guiding part (11) which is provided for the rapier (10).

3. A weaving machine in accordance with one of the preceding claims, **characterized in that** the first thread brake is arranged between the thread store and the color selector.

4. A weaving machine in accordance with any one of the preceding claims, **characterized in that** the first thread brake (7) is arranged at the reed (24).

5. A weaving machine in accordance with any one of the preceding claims, **characterized by** guide members (6) for the served weft thread.

6. A weaving machine in accordance with any one of the preceding claims, **characterized by** guide bows (22) for the thread brake in order to guide the served weft thread.

7. A weaving machine in accordance with any one of the preceding claims, **characterized by** a sensor (8) for monitoring and/or for measuring the thread tension of the weft thread to be inserted, which is arranged at a stationary weaving machine part.

8. A weaving machine in accordance with claim 7, wherein the sensor (8) is arranged for the monitoring and/or for the measurement of the thread tension of the weft thread to be inserted at a guide part (22) provided for the rapier (10).

9. A weaving machine in accordance with any one of the preceding claims, **characterized by** a further thread monitor (9) for detecting an unintentional double insertion.

10. A weaving machine in accordance with claim 1, **characterized in that** the first thread brake is a looping brake which is formed by two stationary braking members (26) and the thread server (5) which serves a respective weft thread, with the braking action being determinable by the size of the movement of the thread server.

## Revendications

1. Métier à tisser avec un système d'insertion pour une pluralité de fils de trame différents, qui contient pour chaque fil de trame (1) une réserve de fil (2), un fournisseur de fil (3) et un sélecteur de couleur (4) pour la présentation sélective des fils de trame ainsi qu'une griffe (10) pour l'insertion du fil de trame présenté, **caractérisé par** un premier frein de fil (7; 25;27) commun à tous les fils de trame (1) pour freiner le fil de trame respectivement présenté pendant l'insertion, et un deuxième frein de fil (21) pour atteindre un effet de freinage plus élevé et/ou pour répartir la force de freinage sur une section de fil plus longue.

2. Métier à tisser selon l'une des revendications précédentes, **caractérisé en ce que** le premier frein de fil (7; 25; 27) est disposé à une partie de guidage (11) prévue pour la griffe (10).

3. Métier à tisser selon l'une des revendications précédentes, **caractérisé en ce que** le premier frein de fil est disposé entre le fournisseur de fil et le sélecteur de couleur.

4. Métier à tisser selon l'une des revendications précédentes, **caractérisé en ce que** le premier frein de fil (7) est disposé au peigne (24).

5. Métier à tisser selon l'une des revendications précédentes, **caractérisé par** des organes de guidage (6) pour le fil de trame présenté.

6. Métier à tisser selon l'une des revendications précédentes, **caractérisé par** des étriers de guidage (22) pour le frein de fil, pour guider le fil de trame présenté.

7. Métier à tisser selon l'une des revendications précédentes, **caractérisé par** un capteur (8) pour la surveillance et/ou pour la mesure de la force de traction du fil de trame à insérer, qui est disposé à une partie stationnaire du métier à tisser.

8. Métier à tisser selon la revendication 7, où le capteur (8) pour la surveillance et/ou pour la mesure de la force de traction du fil de trame à insérer est disposé à une partie de guidage (22) prévue pour la griffe (10).

9. Métier à tisser selon l'une des revendications précédentes, **caractérisé par** un casse-fil supplémentaire (9) pour la constatation d'une duite double non-intentionnelle.

10. Métier à tisser selon la revendication 1, **caractérisé en ce que** le premier frein de fil est un frein d'enlacement qui est formé par deux organes de freinage fixes (26) et l'organe de présentation de fil (5) présentant respectivement un fil de trame, où l'effet de freinage peut être déterminé par la grandeur du mouvement de l'organe de présentation de fil.
